# EUROPÄISCHE PATENTANMELDUNG

(11) **EP 4 589 083 A1**
(43) Veröffentlichungstag der Anmeldung: **23.07.2025**
(21) Anmeldenummer: 25151146.5
(22) Anmeldetag: 10.01.2025
(51) Int. Cl.: E03B 3/03

(54) **ABDICHTRING FÜR EINE REGENTONNE**

(30) Priorität: 12.01.2024 DE 202024000070 U
(71) Anmelder: Huck, Christopher, 79111 Freiburg (DE); Günther, Benedikt, 63856 Bessenbach (DE)
(72) Erfinder: Huck, Christopher, 79111 Freiburg (DE); Günther, Benedikt, 63856 Bessenbach (DE)
(74) Vertreter: Mertzlufft-Paufler, Cornelius

(57) **Zusammenfassung**

Es wird ein Abdichtring (1) als Abdeckung für eine Regentonne (2) vorgeschlagen, um ein Brüten von Stechmücken in der Regentonne (2) zu verhindern, wobei der Abdichtring (1) ein zwischen zwei Ringen (3, 4), insbesondere Holzringen, gespanntes Insektenschutznetz (5) aufweist, das auf den Rand (6) einer Öffnung (7) einer Regentonne (2) gelegt wird.

## Beschreibung

Die Erfindung betrifft einen Abdichtring für eine Regentonne, die Verwendung eines Abdichtrings zum Abdecken einer Regentonne und ein Set umfassend eine Regentonne und einen Abdichtring.

Ein Großteil der Gartenbesitzer verfügt über eine oder mehrere Regentonnen, in denen Regenwasser für die Gartenbewässerung gesammelt wird. Ein Manko fast aller auf dem Markt erhältlichen Regentonnen ist, dass die mitgelieferten Deckel (sofern vorhanden) die Tonnen nicht lückenlos abdecken bzw. undicht sind und diese somit eine optimale Brutstätte für Stechmücken darstellen.

Bedingt durch den Klimawandel und den zunehmenden internationalen Warenaustausch haben sich in den letzten Jahren auch in Teilen Deutschlands invasive Arten etabliert. Als Beispiel hierfür ist hier die asiatische Tigermücke (Aedes albopictus) zu nennen, welche als sogenannter "Containerbrüter" in Siedlungsgebieten auftritt und vor allem künstliche Brutstätten wie Regentonnen nutzt. Aufgrund ihrer hohen Aggressivität und der Gefahr der Übertragung tropischer Krankheiten führt sie bereits in vielen Gebieten zu starken Belästigungen und damit zu einer Beeinträchtigung der Lebensqualität.

Der im Schutzanspruch 1 angegebenen Erfindung liegt das Problem zugrunde, eine Abdeckung für Regentonnen zu schaffen, die das Brüten von Stechmücken im Wasser der Tonne verhindert und zugleich deren alltägliche Nutzung nicht einschränkt.

Zur Lösung der Aufgabe werden die Merkmale des Anspruchs 1 vorgeschlagen. Zur Lösung der Aufgabe wird somit insbesondere ein Abdichtring zur Abdeckung einer Regentonne vorgeschlagen, um ein Eindringen von Stechmücken in die Regentonne zu verhindern. Der Abdichtring ist erfindungsgemäß dadurch gekennzeichnet, dass der Abdichtring ein zwischen zwei Ringen gespanntes Insektenschutznetz aufweist.

Mit seinem Insektenschutznetz kann der Abdichtring dann auf einen Rand einer Öffnung einer Regentonne gelegt werden, um die Regentonne abzudichten. Dies bedeutet, dass der Abdichtring mit dem Insektenschutznetz auf dem Rand der Regentonne positionierbar ist, um die Regentonne abzudecken und abzudichten. Dabei gelangt das Insektenschutznetz des Abdichtrings, das zwischen den beiden Ringen gespannt ist, in direkte Anlage an den Rand der Öffnung und dichtet diese gegen einen Eintritt von Stechmücken ab.

Dadurch, dass das Netz zwar mückenundurchlässig, jedoch ansonsten luft- und auch wasserdurchlässig ist, ist es möglich, Regenwasser, beispielsweise über ein Fallrohr, in die abgedeckte Regentonne durch das Insektenschutznetz hindurchzuleiten.

Bei einer Ausführungsform des Abdichtrings ist vorgesehen, dass die beiden Ringe des Abdichtrings aus Holz bestehen. Diese können daher auch als Holzringe bezeichnet werden. Die Verwendung von Ringen aus Holz hat den Vorteil, dass sich der Abdichtring umweltfreundlich aus nachwachsenden Rohstoffen herstellen lässt.

Bei einer anderen Ausführungsform des Abdichtrings ist vorgesehen, dass die beiden Ringe aus Metall oder aus Kunststoff bestehen.

Bei einer Ausführungsform des Abdichtrings ist vorgesehen, dass die beiden Ringe jeweils mindestens 5 mm, max. 10 mm, vorzugsweise 6 mm, dick und zwischen 2 cm und 3 cm breit sind. Ein derartig bemessener Abdichtring hat den Vorteil, dass er vergleichsweise leicht gehandhabt werden kann und gleichzeitig dennoch das ausreichende Gewicht für ein Spannen des Netzes gegen einen umlaufenden Rand einer Öffnung einer Regentonne aufweist.

Die Ringe können durch ihr Gewicht dazu eingerichtet sein, das Insektenschutznetz des Abdichtrings im Gebrauchszustand des Abdichtrings am äußeren Rand einer Regentonne nach unten zu ziehen, sodass das Insektenschutznetz direkt und lückenlos abdichtet. Auf diese Weise wird auf der einen Seite ein besonders sicherer Sitz des Abdichtrings in seiner Abdichtstellung auf der Öffnung einer Regentonne sichergestellt. Der Abdichtring liegt somit zuverlässig platziert auf der Regentonne und kann auch einer gewissen Windlast standhalten, ohne von der Regentonne geweht zu werden. Durch das Gewicht der Ringe des Abdichtrings kann ein Höhenversatz zwischen dem in Gebrauchsstellung auf einer Regentonne befindlichen Abdichtring, nämlich seinen Ringen, und dem Rand der abgedeckten Regentonne bestehen. Durch den Höhenversatz kann ein Herunterfallen des Abdichtrings, insbesondere bei Windeinwirkung auf den Abdichtring, erschwert oder sogar vollständig verhindert werden.

Bevorzugt besteht das Insektenschutz aus Nylon. Zudem kann das Insektenschutznetz feinmaschig und/oder flexibel und/oder reißfest und/oder rundgeschnitten sein. Ein rundgeschnittenes Insektenschutznetz ist dann auf eine entsprechende runde Form der Ringe angepasst.

Bei einer bevorzugten Ausführungsform des Abdichtrings ist vorgesehen, dass die beiden Ringe eine runde, vorzugsweise kreisrunde, Form aufweisen. Ein derartiger Abdichtring eignet sich zur Abdeckung einer Regentonne mit einer runden oder kreisrunden Öffnung. Bei einer anderen Ausführungsform des Abdichtrings ist vorgesehen, dass der Abdichtring, insbesondere seine beiden Ringe, eine rechteckige, bevorzugt quadratische, Form aufweisen. Dies ermöglicht es, quaderförmige Regentonnen abzudichten, die eine rechteckige oder quadratische Öffnung aufweisen.

Zur Lösung der Aufgabe wird auch die Verwendung eines Abdichtrings nach einem der auf einen solchen gerichteten Ansprüche als Abdeckung für eine Öffnung einer Regentonne vorgeschlagen. Dabei wird der Abdichtring mit seinem Insektenschutznetz so auf eine Regentonne aufgelegt, dass das Insektenschutznetz in lückenlosem Kontakt mit einem Rand der Öffnung der Regentonne ist. Durch den Abdichtring auf der Regentonne kann somit ein Eintritt von Stechmücken in die Regentonne und ein Brüten der Mücken innerhalb der Regentonne effektiv vermieden werden.

Zur Lösung der Aufgabe wird auch ein Set mit den Merkmalen des auf ein solches gerichteten Anspruchs vorgeschlagen. Erfindungsgemäß umfasst das Set eine Regentonne und ein Abdichtring nach einem der auf einen solchen gerichteten Ansprüche.

Bei einer Ausführungsform des Sets ist vorgesehen, dass der Abdichtring, insbesondere seine beiden Ringe, einen Innendurchmesser und/oder einen Innenumfang hat/haben, der größer als ein Außendurchmesser und/oder ein Außenumfang eines Randes einer Öffnung der Regentonne ist. Dies ermöglicht es, das Insektenschutznetz des Abdichtrings so auf dem umlaufenden Rand der Regentonne zu platzieren, dass sich die Ringe des Abdichtrings außerhalb des Randes befinden und als Gewicht auf das, auf den umlaufenden Rand der Regentonne aufgelegte, Insektenschutznetz wirken und dieses dann entsprechend gegen den Rand spannen können.

Vorteilhaft ist es in diesem Zusammenhang, wenn eine Fläche des Insektenschutznetzes innerhalb der Ringe größer als eine Fläche einer Öffnung der Regentonne ist. Dies ermöglicht es, die Öffnung der Regentonne vollflächig mit großer Sicherheit mit dem Netz abdecken zu können. Insgesamt wird so die Handhabung des Insektenschutznetzes vereinfacht.

Bei einer bevorzugten Ausführungsform des Abdichtrings wird das Brüten von Stechmücken im Wasser einer Regentonne verhindert, ohne deren alltägliche Nutzung einzuschränken, indem ein rund geschnittenes Insektenschutznetz zwischen zwei, vorzugsweise identischen, jeweils 5-10 mm dicken Holzringen gespannt und auf den Rand der Regentonne gelegt wird. Der Innendurchmesser der Ringe ist einige Zentimeter größer als der der Tonne, so dass nur das Netz auf der Tonne aufliegt. Durch das Gewicht des Rings dichtet das Netz den Tonnenrand lückenlos ab, was notwendig ist, da Stechmücken kleinste Ritzen und Spalten nutzen, um ihre Eier in Regentonnen abzulegen. Die Größe der Ringe richtet sich nach der Größe des abzudeckenden Elements, sodass auch kleinere Ringe zum Abdichten von IBC-Behältern o.Ä. genutzt werden können.

Zur Erläuterung der Erfindung werden nachfolgend weitere Ausführungsformen beschrieben:
Ausführungsform 1: Der Abdichtring dient als Abdeckung für Regentonnen, welcher das dortige Brüten von Stechmücken verhindert und ist dadurch gekennzeichnet, dass ein rundgeschnittenes engmaschiges Insektenschutznetz zwischen zwei Holzringen gespannt und auf den Rand der Tonne gelegt wird.
Ausführungsform 2: Der Dichtring nach Ausführungsform 1 kann ferner dadurch gekennzeichnet sein, dass die beiden Ringe mindestens 5 mm, maximal 10 mm, vorzugsweise 6 mm dick und 2-3 cm breit sind. Durch deren Gewicht wird das Netz am äußeren Rand der Tonne nach unten gezogen und dichtet die Tonne lückenlos ab.
Ausführungsform 3: Der Dichtring nach Ausführungsform 1 oder 2 kann ferner dadurch gekennzeichnet sein, dass das Material der Ringe auch Metall oder Kunststoff sein kann.
Ausführungsform 4: Der Dichtring nach einer der Ausführungsformen 1 bis 3 kann ferner dadurch gekennzeichnet sein, dass durch den Höhenversatz ein Herunterfallen des Rings bei Windeinwirkung erschwert wird
Ausführungsform 5: Der Dichtring nach einer der vorhergehenden Ausführungsformen kann ferner dadurch gekennzeichnet sein, dass das Insektenschutznetz aus Nylon besteht, welches feinmaschig, flexibel und reißfest ist und damit die Anforderungen für eine lückenlose Abdichtung erfüllt.
Ausführungsform 6: Der Dichtring nach einer der vorhergehenden Ausführungsformen kann ferner dadurch gekennzeichnet sein, dass die Form der Erfindung auch quadratisch sein kann und somit auch für quaderförmige Regentonnen geeignet ist.

Ein weiteres Ausführungsbeispiel der Erfindung wird nachfolgend anhand der Figuren näher beschrieben. Die Erfindung ist nicht auf das in den Figuren gezeigte Ausführungsbeispiel beschränkt. Weitere Ausführungsbeispiele der Erfindung ergeben sich durch Kombination der Merkmale der beschriebenen Ausführungsbeispiele und/oder der Schutzansprüche. Es zeigen
- Figur 1: eine Seitenansicht eines erfindungsgemäßen Abdichtrings,
- Figur 2: eine Draufsicht auf den in Figur 1 gezeigten Abdichtring, sowie
- Figur 3: eine perspektivische Ansicht eines Sets umfassend eine Regentonne und einen auf dem Rand der Öffnung der Regentonne platzierten Abdichtring.

Die Figuren zeigen einen im Ganzen mit 1 bezeichneten Abdichtring 1 als Abdeckung für eine Regentonne 2, um ein Brüten von Stechmücken in der Regentonne 2 zu verhindern. Der Abdichtring 1 weist ein zwischen zwei Ringen 3 und 4 gespanntes Insektenschutznetz 5 auf. Das Insektenschutznetz 5 wird auf den Rand 6 der Regentonne 2 gelegt. Dies ist in Figur 3 gezeigt.

Die beiden Ringe 3, 4 des Abdichtrings 1 des in den Figuren gezeigten Abdichtrings 1 bestehen aus Holz. Bei anderen, in den Figuren nicht gezeigten, Ausführungsformen des Abdichtrings 1 bestehen die beiden Ringe 3 und 4 aus Metall oder aus Kunststoff. Durch ihr Gewicht sind die beiden Ringe 3 und 4 dazu eingerichtet, das Insektenschutznetz 5 im Gebrauchszustand des Abdichtrings 1, der in Figur 3 veranschaulicht wird, am äußeren Rand 6 der Regentonne 2 nach unten zu ziehen, sodass das Insektenschutznetz 5 die Regentonne 2 lückenlos gegen den Eintritt von Stechmücken abdichtet. Figur 3 verdeutlicht, dass das Gewicht der beiden Ringe 3 und 4 des Abdichtrings 1 im Gebrauchszustand des Abdichtrings 1 an dem Rand 6 der Regentonne 2 einen Höhenversatz zwischen den beiden Ringen 3 und 4 des Abdichtrings 1 und dem Rand 6 der Regentonne 2 bedingt. Durch den Höhenversatz kann ein Herunterfallen des Abdichtrings 1, insbesondere bei einer Windeinwirkung auf den Abdichtring 1, erschwert werden.

Das Insektenschutznetz 5 des Abdichtrings 1 besteht aus Nylon und ist feinmaschig, jedoch flexibel und zudem reißfest. Bei dem in den Figuren gezeigten Abdichtring 1 ist das Insektenschutznetz 5 zudem rundgeschnitten, so dass es zwischen die beiden kreisrunden Ringe 3 und 4 des Abdichtrings 1 passt und gespannt gehalten werden kann.

Die beiden Ringe 3 und 4 des in den Figuren gezeigten Abdichtrings 1 weisen eine runde, nämlich kreisrunde Form auf. Bei anderen Ausführungsformen des Abdichtrings 1 können die beiden Ringe 3 und 4 auch rechteckige, insbesondere quadratische Formen aufweisen.

Der in den Figuren gezeigte Abdichtring 1 eignen sich aufgrund seiner beiden kreisrunden Ringe 3 und 4 zur Abdeckung der in Figur 3 gezeigten Regentonne 2, die eine kreisrunde Öffnung 7 aufweist.

Der Abdichtring 1 wird somit als Abdeckung für die Öffnung 7 der Regentonne 2 verwendet, wobei der Abdichtring 1 mit seinem Insektenschutznetz 5 so auf die Regentonne 2 aufgelegt wird, dass das Insektenschutznetz 5 die Öffnung 7 der Regentonne lückenlos, insbesondere Stechmücken dicht, abdichtet. Figur 3 zeigt eine im Ganzen mit 8 bezeichnetes Set 8 aus einer Regentonne 2 und einem Abdichtring 1. Die beiden Ringe 3 und 4 des Abdichtrings 1 weisen einen Innendurchmesser und/oder einen Innenumfang auf, der größer als ein Außendurchmesser und/oder als ein Außenumfang der Öffnung 7 der Regentonne 2 ist. Die Fläche des Insektenschutznetzes 5 des Abdichtrings 8 ist dabei größer als eine Fläche der Öffnung 7 der Regentonne.

Es wird ein Abdichtring 1 als Abdeckung für eine Regentonne 2 vorgeschlagen, um ein Brüten von Stechmücken in der Regentonne 2 zu verhindern, wobei der Abdichtring 1 ein zwischen zwei Ringen 3, 4, insbesondere Holzringen, gespanntes Insektenschutznetz 5 aufweist, das auf den Rand 6 einer Öffnung 7 einer Regentonne 2 gelegt wird.

### Bezugszeichenliste

- 1: Abdichtring
- 2: Regentonne
- 3: Ring
- 4: Ring
- 5: Insektenschutznetz
- 6: Rand
- 7: Öffnung
- 8: Set

## Patentansprüche

1. Abdichtring (1) als Abdeckung für eine Regentonne (2), um ein Brüten von Stechmücken in der Regentonne (2) zu verhindern, **dadurch gekennzeichnet, dass** der Abdichtring (1) ein zwischen zwei Ringen (3, 4), insbesondere Holzringen, gespanntes Insektenschutznetz (5) aufweist, das auf den Rand (6) einer Öffnung (7) einer Regentonne (2) gelegt wird, insbesondere positionierbar ist.

2. Abdichtring (1) nach Anspruch 1, **dadurch gekennzeichnet, dass** die beiden Ringe (3, 4) aus Holz, Metall oder Kunststoff bestehen.

3. Abdichtring (1) nach einem der vorangehenden Ansprüche, **dadurch gekennzeichnet, dass** die beiden Ringe (3, 4) jeweils mindestens 5 mm, maximal 10 mm, vorzugsweise 6 mm, dick und zwischen 2 cm und 3 cm breit sind.

4. Abdichtring (1) nach einem der vorhergehenden Ansprüche, **dadurch gekennzeichnet, dass** die Ringe (3, 4) durch ihr Gewicht dazu eingerichtet sind, das Insektenschutznetz (5) im Gebrauchszustand des Abdichtrings (1) am äußeren Rand (6) der Regentonne (2) nach unten zu ziehen, sodass das Insektenschutznetz (5) die Regentonne (2) lückenlos abdichtet und/oder ein Höhenversatz zwischen den Ringen (3, 4) und dem Rand (6) der Regentonne (2) besteht.

5. Abdichtring (1) nach einem der vorhergehenden Ansprüche, **dadurch gekennzeichnet, dass** das Insektenschutznetz (5) aus Nylon besteht und/oder dass das Insektenschutznetz (5) feinmaschig und/oder flexibel und/oder reißfest und/oder rundgeschnitten ist.

6. Abdichtring (1) nach einem der vorhergehenden Ansprüche, **dadurch gekennzeichnet, dass** der Abdichtring (1), insbesondere die beiden Ringe (3, 4), eine runde, vorzugsweise kreisrunde, Form oder eine rechteckige, insbesondere quadratische, Form aufweist.

7. Verwendung eines Abdichtrings (1) nach einem der vorangehenden Ansprüche, als Abdeckung für eine Öffnung (7) einer Regentonne (2), wobei der Abdichtring (1) mit seinem Insektenschutznetz (5) so auf eine Regentonne (2) aufgelegt wird, dass das Insektenschutznetz (5) die Öffnung (7) der Regentonne (2) lückenlos, insbesondere stechmückendicht, abdichtet.

8. Set (8) aus einer Regentonne (2) und einem Abdichtring (1) nach einem der vorangehenden Ansprüche.

9. Set (8) nach dem vorangehenden Anspruch, **dadurch gekennzeichnet, dass** der Abdichtring (1), insbesondere seine beiden Ringe (3, 4), einen Innendurchmesser und/oder einen Innenumfang hat/haben, der größer als ein Außendurchmesser und/oder als ein Außenumfang einer Öffnung (7) der Regentonne (2) ist.

10. Set (8) nach einem der vorangehenden Ansprüche, **dadurch gekennzeichnet, dass** eine Fläche des Insektenschutznetzes (5) innerhalb der beiden Ringe (3, 4) größer als eine Fläche einer Öffnung (7) der Regentonne (2) ist.
